# EUROPÄISCHE PATENTANMELDUNG

(11) **EP 4 421 258 A1**
(43) Veröffentlichungstag der Anmeldung: **28.08.2024**
(21) Anmeldenummer: 24159361.5
(22) Anmeldetag: 23.02.2024
(51) Int. Cl.: E04B 1/58, E04C 3/00, E04C 3/08, E04H 3/24

(54) **TRAVERSE MIT VERSTELLBAREM VERBINDUNGSELEMENT FÜR EINE GABEL-ZAPFEN-VERBINDUNG**

(30) Priorität: 24.02.2023 DE 102023104612
(71) Anmelder: H.O.F. Alutec Metallverarbeitungs GmbH & Co. KG, 49497 Mettingen (DE)
(72) Erfinder: Klostermann, Dennis, 49497 Mettingen (DE)
(74) Vertreter: Lenzing Gerber Stute

(57) **Zusammenfassung**

Die Erfindung betrifft eine Traverse (1) aufweisend eine quaderförmige Grundstruktur, wobei die Längskanten des Quaders mittels Traversenstangen (2) gebildet sind und an den Längsseiten zwischen den Traversenstangen (2) Querstreben (3) angeordnet sind, wobei die Traversenstangen (2) jeweils zwei offene Enden aufweisen, in die ein Verbindungselement (8) einer Gabel-Zapfen-Verbindung eingesetzt ist, wobei das Verbindungselement (8) eine Hülse (9) umfasst, die in der Traversenstange (2) liegt und mit dieser verbunden ist, und wobei die Hülse (9) ein Innengewinde (16) aufweist, in das eine Gewindestange (17) des Verbindungselementes (8) eingeschraubt ist, und wobei die Gewindestange (17) einen Zapfenkopf (18) oder Gabelkopf (24) ausbildet und das Verbindungselement (8) ein Sicherungselement umfasst, das die Lage der Gewindestange in der Hülse sichert.

## Beschreibung

Die vorliegende Erfindung betrifft eine Traverse mit den Merkmalen des Oberbegriffs des Anspruchs 1, eine Traversenstruktur mit wenigstens zwei Traversen, sowie eine Verwendung einer Traverse für den Bühnenbau.

Traversen werden in der Veranstaltungstechnik, insbesondere beim Messe- und Bühnenbau verwendet. Solchen Traversen werden häufig auch als "Truss" bezeichnet. Sie werden zum Aufbau von Gerüsten und für die Befestigung von Beleuchtungen, Lautsprechern und sonstigen bühnenbezogenen Einrichtungen eingesetzt. Die Traversen werden dabei senkrecht und horizontal angeordnet, um passende Strukturen herzustellen. Sie bestehen aus parallel zueinander verlaufenden Traversenstangen, die mit geneigt zur Längsrichtung der Traversenstangen oder senkrecht dazu verlaufenden Querstreben miteinander verbunden sind.

Traversen haben in der Regel feste Längen. Um größere Strukturen aufzubauen, werden die Traversen miteinander verbunden. Es ist bekannt, zwei Traversen über zusammenpassende Flansche und entfernbare Stifte, die sich durch die Flansche erstrecken, miteinander zu verbinden. Bei dieser Technik müssen die benachbarten Traversen so ausgerichtet werden, dass die Stifte durch die Endflansche der einen Traverse und die Endflansche der benachbarten Traverse hindurchgeführt werden können. Daher ist es zeit- und arbeitsaufwendig, die Traversen zunächst auszurichten und dann in der Ausrichtung zu halten, während die Stifte in die Flansche eingeführt werden. Bei der Anordnung der Traversen ist man zudem an die Lage der Flansche gebunden.

Eine Weiterentwicklung dessen, stellt der Einsatz einer Gabel-Zapfen-Verbindung dar, wobei jeweils ein Verbindungselement einen Gabelkopf und ein korrespondierendes Verbindungselement einen Zapfenkopf trägt und die Verbindungselemente in die offenen Seiten einer Traversenstange eingeschoben werden und mit der Traversenstange zur Lagesicherung verstiftet werden. Wenn es unterschiedliche Stiftpositionen in der Traversenstange gibt, können die Traversen unter einem Winkel ungleich 0° miteinander verbunden werden, was deutlich größere Gestaltungsfreiheiten liefert.

Es ist Aufgabe der Erfindung, eine Traverse anzugeben, die besonders einfach mit einer anderen Traverse verbindbar ist, wobei die Verbindung eine hohe Zuverlässigkeit aufweist und große Gestaltungsfreiheiten ermöglicht.

Diese Aufgabe wird gelöst von einer Traverse mit den Merkmalen des Anspruchs 1, einer Traversenstruktur mit wenigstens zwei Traversen, sowie einer Verwendung einer Traverse für den Bühnenbau. Weitere vorteilhafte Ausbildungen der Erfindung sind den Unteransprüchen zu entnehmen.

Demnach ist eine Traverse aufweisend eine quaderförmige Grundstruktur vorgesehen, wobei die Längskanten des Quaders mittels Traversenstangen gebildet sind und an den Längsseiten zwischen den Traversenstangen Querstreben angeordnet sind, insbesondere in einer sogenannten Fachwerk-Anordnung. Die Traversenstangen weisen jeweils zwei offene Enden auf, in die ein Verbindungselement einer Gabel-Zapfen-Verbindung eingesetzt ist. Die Traversenstangen sind dabei bevorzugt durchgängig von einem Ende der Traverse zum anderen Ende der Traverse ausgebildet.

Das Verbindungselement umfasst eine Hülse, die in der Traversenstange liegt und mit dieser verbunden ist, wobei die Hülse ein Innengewinde aufweist, in das eine Gewindestange des Verbindungselementes eingeschraubt ist, und wobei die Gewindestange einen Zapfenkopf oder Gabelkopf ausbildet. Das Verbindungselement lässt sich so in der Länge nahezu stufenlos einstellen. Zudem ist die Verbindung durch Verwendung einer in die Traversenstange eingebrachten Hülse besonders langlebig und lässt sich einfach austauschen.

Das Verbindungselement weist eine Sicherungsvorrichtung bzw. ein Sicherungselement auf, das die Gewindestange in der Position sichern kann. Bei der Sicherungsvorrichtung kann es sich um eine Losdrehsicherung handeln, die verhindern kann, dass die Gewindestange in Axialrichtung rein- oder rausgedreht wird. Beispielsweise ist eine Mutter denkbar, die außerhalb der Hülse auf die Gewindestange geschraubt ist und die in Anlage mit einer Anlagefläche der Hülse oder der Traversenstange zur kraftschlüssigen Befestigung der Gewindestange bringbar ist. Die Mutter sichert die Lage der Gewindestange, insbesondere auch beim Transport der Traverse. Es ist aber auch möglich, dass Splinte, Sicherungsclips, Sicherungsringe oder ähnliche Elemente zum Einsatz kommen, die die Lage der Gewindestange in der Hülse sichern. Die Sicherungselemente können sich dabei an einem "grundstrukturfesten" Teil der Traverse abstützen oder an diesem befestigt werden. Die Sicherungsvorrichtung dient nicht nur als Verlustsicherung, sondern auch als Lagesicherung. Insbesondere wenn die Verbindungselemente unterschiedliche Längen aufweisen, was durch die veränderbare Lage der Gewindestange in der Hülse ermöglicht wird, kann mittels der Sicherungsvorrichtung sichergestellt werden, dass die Lage fixiert ist. So können aus mehreren Traversen bestehende Traversenstrukturen abgebaut, transportiert und wieder aufgebaut werden, ohne das eine erneute Einstellung der Länge der Verbindungselemente notwendig ist.

Vorzugsweise ist das Innengewinde ein Feingewinde, wodurch sich die aus der Hülse ragende Länge der Gewindestange besonders genau einstellen lässt.

Vorzugsweise ist die Hülse mit der Traversenstange verstiftet. Es ist aber auch denkbar, dass die Hülse mit der Traversenstange verschraubt oder vernietet ist.

Die Hülse weist endseitig bevorzugt einen auskragenden Rand auf, der an der Stirnseite der Traversenstange anliegt und eine Anlagefläche für die Mutter bildet.

Es ist vorteilhaft, wenn die Hülse und die Gewindestange aus Stahl gebildet sind. Die Traverse bzw. zumindest die Traversenstange ist herkömmlicherweise aus Aluminium gebildet.

Die Mutter kann als Nutmutter ausgebildet sein.

Damit die Gewindestange sich ausreichend in der Hülse abstützen kann, sollte die Gewindestange im vollständig herausgeschraubten Zustand eine in der Hülse verbleibende Länge von mindestens 25 mm, insbesondere von mindestens 35 mm, bevorzugt von mindestens 40 mm aufweisen. Der ausschraubbare Bereich der Gewindestange ist vorzugsweise größer 30 mm, insbesondere zwischen 40 mm und 80 mm, bevorzugt zwischen 60 mm bis 70 mm. Der ausschraubbare Bereich ist der Bereich, denn die Gewindestange von dem vollständig eingeschraubten Zustand herausgeschraubt werden kann, unter Beibehaltung einer sicheren Verbindung. Es muss daher über den gesamten ausschraubbaren Bereich sichergestellt sein, dass das Verbindungselement zur Verbindung mit einer weiteren Traverse geeignet ist und die entsprechend wirkenden Kräfte aufnehmen kann.

Außerdem ist eine Traversenstruktur mit wenigstens zwei zuvor beschriebenen Traversen vorgesehen, wobei zwei korrespondierende Verbindungselemente ineinandergreifen und eine Gabel-Zapfen-Verbindung ausbilden. Bevorzugt ist die aus den Traversen gebildete Traversenstruktur bogen- bzw. kreissegmentförmig. Dazu werden bei quaderförmigen Traversen vier Verbindungselemente einer Traverse mit vier korrespondierenden Verbindungselemente einer benachbarten Traverse verbunden. Die Verbindungselemente weisen unterschiedliche Längen auf, die sich mittels des Gewindes einstellen und mit der Sicherungsvorrichtung fixieren lassen. Durch die unterschiedlichen Längen liegen die Querkanten der miteinander verbunden Traversen nicht parallel zueinander und schließen einen Winkel größer 1° ein. Insbesondere beträgt der Winkel zwischen 1° und 20°, insbesondere zwischen 2° und 14°.

Zudem ist eine Verwendung einer zuvor genannten Traverse bzw. Traversenstruktur für den Bühnenbau vorgesehen.

Eine bevorzugte Ausführungsform der Erfindung wird nachfolgend anhand der Zeichnungen näher erläutert. Gleichartige oder gleichwirkende Bauteile werden in den Figuren mit denselben Bezugszeichen bezeichnet. Es zeigen:
- Figur 1:: eine räumliche Darstellung einer Traverse,
- Figur 2:: eine räumliche Darstellung eines ersten Verbindungselementes einer Gabel-Zapfen-Verbindung mit Zapfenkopf,
- Figur 3:: einen Längsschnitt durch das erste Verbindungselement der Figur 2,
- Figur 4:: eine räumliche Darstellung des ersten Verbindungselementes in einer Montageposition innerhalb der Traverse,
- Figur 5:: eine räumliche Darstellung eines zweiten Verbindungselementes einer Gabel-Zapfen-Verbindung mit Gabelkopf,
- Figur 6:: einen Längsschnitt durch das zweite Verbindungselement der Figur 5,
- Figur 7:: eine Darstellung einer bogenförmigen Traversenstruktur in Draufsicht.

In der Figur 1 ist eine Traverse 1 für Veranstaltungstechnik, insbesondere Bühnentechnik dargestellt. Die Traverse 1 weist eine quaderförmige Grundstruktur auf. Es handelt sich um eine sogenannte Rechteck-Traverse. An den Längskanten des Quaders sind jeweils Rundrohre als Traversenstangen 2 eingesetzt. Die Traverse 1 ist aus Aluminium gebildet. Zwischen den beiden Traversenstangen 2 einer Längsseite der Traverse 1 sind Querstreben 3 in Form eines Fachwerks angeordnet. Die Querstreben 3 des Fachwerks sind ebenfalls Rundrohre und laufen unter einem Winkel zu den Traversenstangen 2, der in einem Bereich zwischen 53° und 58° liegt. Die beiden Längsseiten sind endseitig bzw. querseitig über eine viereckige Rahmenstruktur verbunden. Die Oberseite 4 der Traverse 1 ist ebenfalls mittels einer viereckigen Rahmenstruktur einschließend die Traversenstangen 2 ausgebildet. In der viereckigen Rahmenstruktur der Oberseite 4 ist mittig zwischen den Längsseiten eine Längsstrebe 5 angeordnet und senkrecht zu der Längsstrebe 5 sind drei die Längsstrebe 5 kreuzende Querstreben 6 vorhanden, die die beiden Traversenstangen 2 der viereckigen Rahmenstruktur verbinden. Eine erste Querstrebe 6' ist mittig zwischen den Querseiten angeordnet und die anderen beiden Querstreben 6" liegen jeweils etwa in einem Abstand von 1/6 der Gesamtlänge zwischen den beiden Querseiten von der jeweiligen Querseite entfernt. Diese Struktur dient als Tragstruktur für bühnenbezogene Einrichtungen wie beispielsweise Strahler. Die Unterseite 7 der Traverse 1 ist ebenfalls durch eine viereckige Rahmenstruktur gebildet, die die Traversenstangen 2 einschließt. Der von der Rahmenstruktur umgebende Raum ist im Wesentlichen frei, so dass von der Unterseite her die bühnenbezogenen Einrichtungen an der Traverse 1 befestigt werden können. An der Unterseite ist keine zusätzliche Stützstruktur vorgesehen. Es ist aber auch denkbar, hier ebenfalls eine zusätzliche Stützstruktur vorzusehen.

Eine weitere nicht dargestellte Ausführungsform einer Traverse ist nahezu baugleich zu der zuvor beschriebenen Traverse, bis darauf, dass die beiden Längsseiten endseitig bzw. querseitig über eine u-förmige Rahmenstruktur verbunden sind. Auf eine Verbindung zwischen den beiden Längsseiten an der Unterseite wird verzichtet. Dadurch ist der von der Traverse umgebene Raum von unten über die gesamte Breite der Traverse frei zugänglich. Dies hat den Vorteil, dass zur Befestigung von Beleuchtungen, Lautsprechern und sonstigen bühnenbezogenen Einrichtungen diese von den Querseiten her in die Traverse eingebracht, insbesondere eingeschoben werden können.

Die Traversenstangen 2 weisen jeweils zwei offene Enden auf, in die jeweils ein Verbindungselement 8 einer Gabel-Zapfen-Verbindung eingesetzt ist. Die Gabel-Zapfen-Verbindung ermöglicht es, Traversen 1 miteinander zu großen Strukturen zu verbinden. Die Traversen weisen bevorzugt Standardlängen zwischen 1000 mm und 4000 mm, insbesondere zwischen 1200 mm und 3200 mm auf. Um möglichst variable Traversenstrukturen bauen zu können, gibt es in dem Bereich wenigstens vier, insbesondere fünf verschiedene Längen. Die Längen können beispielsweise 1200 mm, 1600 mm, 2400 mm, 3000 mm und 3200 mm betragen. Die aus den Traversen gebildeten Traversenstrukturen haben üblicherweise in dem genannten Anwendungsfall eine Spannweite zwischen 5 m und 15 m freitragend.

In den Figuren 2 bis 4 ist ein erstes Verbindungelement 8 einer Gabel-Zapfen-Verbindung dargestellt. Das erste Verbindungselement 8 weist eine Hülse 9 aus Stahl auf. In einem ersten Endbereich 10 hat die Hülse 9 durchsetzende Bohrungen 11, die die Hülse 9 auf gegenüberliegenden Seiten in Form von Bohrungspaaren durchsetzt. Insgesamt sind drei Bohrungspaare vorgesehen. Die Traversenstange 2 hat korrespondierende Bohrungspaare 12, so dass die in der Montagelage liegende Hülse 9 mit der Traversenstange 2 verstiftet werden kann. Die Stifte 13 sind bevorzugt als Spannstifte ausgebildet. Die Stifte 13 erstrecken sich vollständig quer durch die Traverse 1 und die Hülse 9 bzw. die entsprechenden Bohrungspaare. Die Stifte 13 liegen im montierten Zustand vom Ende der Hülse 9 in Längsrichtung ausgehend voneinander beabstandet und jeweils zum nächstliegenden Stift 13 um 90° versetzt.

Die Hülse 9 hat an dem zweiten Ende einen in Radialrichtung zur Längsachse auskragenden Rand 14, der eine Anlagefläche für die Stirnseite 15 der Traversenstange 2 bietet. Dadurch kann verhindert werden, dass die Hülse 9 in die Traversenstange 2 hineinrutscht. Bei der Montage wird die Hülse 9 in Anlage mit der Stirnseite der Traversenstange 2 gebracht und die Stifte 13 durch die Bohrungen 12 gesteckt und eine Verbindung hergestellt.

Die Hülse 9 weist im zweiten Endbereich ein Innengewinde 16 auf. Das Innengewinde 16 ist ein metrisches Gewinde in der Nenngröße 30 mm. Die Gewindesteigung beträgt zwischen 1,30 mm und 1,70 mm, insbesondere 1,50 mm. Es handelt sich somit um ein Feingewinde.

Der Innendurchmesser der Hülse 9 ist zwischen dem ersten Ende und dem Bereich des Gewindes vergrößert gegenüber dem Innendurchmesser des Gewindebereichs, um ein Verklemmen zu verhindern.

In das Gewinde 16 der Hülse 9 wird eine Gewindestange 17 mit Zapfenkopf 18 eingedreht. Wie auch die Hülse 9 ist die Gewindestange 17 aus Stahl gebildet, wodurch die Schraubverbindung besonders fest und langlebig wird.

Die Gewindestange 17 weist in einem ersten Endbereich ein zu dem Innengewinde 16 der Hülse 9 korrespondierendes Außengewinde 19 auf. Anschließend an den ersten Endbereich ist die Gewindestange 17 in ihrem Außendurchmesser vergrößert, wodurch sich eine ringförmige Anlagefläche 20 ausbildet, an die sich der Zapfenkopf 18 anschließt. Im Bereich des Zapfenkopfes 18 ist die Gewindestange 17 abgeflacht und weist eine durchsetzende Querbohrung 21 auf.

Auf dem Außengewinde 19 der Gewindestange 17 sitzt zudem eine Nutmutter 22, die als Kontermutter fungiert. Die Nutmutter 22, weist ein zur Gewindestange 17 korrespondierendes Innengewinde auf und wird auf das Außengewinde 19 der Gewindestange 17 geschraubt und in der gewünschten Position der Gewindestange 17 relativ zur Hülse 9 gegen die ringförmige Anlagefläche der Gewindestange Hülse 9 verspannt, so dass die Gewindestange 17 in ihrer Lage gesichert ist. Dabei werden die Hülse 9 mit ihrer Anlagefläche und die Nutmutter 22 mit ihrer Stirnseite gegeneinander verdreht bzw. geschraubt bis beide kraftschlüssig miteinander verklemmt sind.

In die Nuten 23 der Nutmutter 22, die auf der Außenseite der Mutter eingebracht sind und die parallel zur Längsachse verlaufen, kann ein Hakenschlüssel zum Anziehen oder Lösen der Verbindung eingreifen.

Die Nutmutter 22 fixiert die eingestellte Position besonders sicher und einfach. Beim Transport der Traverse verhindert eine angezogene Nutmutter, dass sich die Gewindestange durch Erschütterungen und Stöße herausdreht und herausfällt. Die Nutmutter dient somit auch als Transportsicherung.

In den Figuren 2 bis 4 ist der vollständig eingeschraubte Zustand der Gewindestange 17 dargestellt. Die Gewindelänge d liegt in einem Bereich von 110 mm bis 140 mm. Der herausschraubbare Bereich liegt besonders bevorzugt zwischen 60 mm und 70 mm. In anderen Worten, in der maximal ausgedrehten zulässigen Stellung der Gewindestange ragt diese um diese Länge in Längsrichtung aus der Hülse heraus.

Mittels der Gewindestange lässt sich die Position des Zapfenkopfes individuell und sehr fein einstellen. Das Feingewinde erlaubt eine besonders präzise Positionierung. Da die Länge des Verbindungselementes einstellbar ist, können auch beispielsweise kreissegmentförmige Strukturen mit mehreren Traversen 1 erzielt werden, wie dies in Figur 7 dargestellt ist. In Figur 7 liegen die einzelnen Traversen 1 in einer gemeinsamen horizontalen Ebene und bilden in der Ebene eine kreissegmentförmige Traversenstruktur. Dazu unterscheidet sich die aus der Hülse ragende Länge der Gewindestange 17 jeweils von einer Innenseite (in Radialrichtung der Krümmung innenliegend) zu einer Außenseite (in Radialrichtung der Krümmung außenliegend). Der Zapfenkopf und der Gabelkopf einer jeden Gabel-Zapfen-Verbindung sind unter einem Winkel von 0° (horizontal) zur Oberseite der Traverse ausgerichtet. In anderen Worten liegen die den Zapfenkopf und Gabelkopf durchsetzen Bolzen bzw. die Schwenkachsen der Verbindungen senkrecht zu einer Ebene, die durch die Oberseite der Traverse aufgespannt wird. Je nach dem in welche Richtung ein Winkel ungleich 0 zwischen den benachbarten Traversen gewünscht ist, kann der Zapfenkopf und der Gabelkopf einer Gabel-Zapfen-Verbindung auch unter einem Winkel von ungleich 0°, zum Beispiel 90° (hochkant) zur Oberseite der Traverse ausgerichtet sein (nicht dargestellt). Dann unterscheidet sich die aus der Hülse ragende Länge der Gewindestange von der Oberseite (obere Querkante) zur Unterseite (untere Querkante) einer Querseite.

Die vier Verbindungselemente der quaderförmigen Traversen 1 werden mit vier korrespondierenden Verbindungselementen einer benachbarten Traverse 1 verbunden. Die Verbindungselemente weisen unterschiedliche Längen auf, die sich mittels des Gewindes einstellen und mit der Sicherungsvorrichtung fixieren lassen. Durch die unterschiedlichen Längen liegen die Querkanten der unmittelbar aufeinanderfolgenden und miteinander verbunden Traversen nicht parallel zueinander und schließen einen Winkel α größer 1° ein. Insbesondere beträgt der Winkel zwischen 1° und 20°, insbesondere zwischen 2° und 14°.

Es ist auch denkbar, dass sich der Winkel zwischen zwei benachbarten Traversen in einer Traversenstruktur ändert, so können unterschiedlichste Strukturen erstellt werden. Dabei kann sich auch von einer Traverse zur nächsten Traverse in der Traversenstruktur die Orientierung der Gabel- und Zapfenköpfe verändern.

Damit die Gewindestange sich ausreichend in der Hülse abstützen kann, sollte die Gewindestange im vollständig herausgeschraubten Zustand eine in der Hülse verbleibende Länge von mindestens 25 mm, insbesondere von mindestens 35 mm, bevorzugt von mindestens 40 mm aufweisen. Der ausschraubbare Bereich des Gewindes ist vorzugsweise größer 30 mm, insbesondere zwischen 40 mm und 80 mm, bevorzugt zwischen 60 mm bis 70 mm.

In den Figuren 5 und 6 ist das zweite Verbindungselement 8 der Gabel-Zapfen-Verbindung dargestellt. Das zweite Verbindungselement 8 ist zu dem ersten Verbindungselement 8 bis auf den durch einen Gabelkopf 24 ausgetauschten Zapfenkopf identisch. Im Folgenden wird lediglich auf die Unterschiede eingegangen.

Die Gewindestange 17 weist an das Außengewinde 19 anschließend den Gabelkopf 24 auf. Der Gabelkopf 24 bildet eine ringförmige Anlagefläche 20 aus. Der Gabelkopf 24 umfasst zwei Schenkel 25, in die der zapfenförmige Bereich des Zapfenkopfes des ersten Verbindungselementes eingreifen kann. Die beiden Schenkel 25 weisen jeweils eine durchsetzende Bohrung 26 (Querbohrung) auf, die zueinander fluchtend ausgebildet sind und die zu der Bohrung in dem Zapfenkopf korrespondieren. Bei der Montage der Gabel-Zapfen-Verbindung wird der Zapfen zwischen die Schenkel 25 des Gabelkopfs 24 bzw. der Gabel eingeführt und durch die Bohrungen 26 ein nicht dargestellter Bolzen geschoben, der mit einem Sicherungsclip bzw. einer Haltekammer gegen herausziehen gesichert wird.

## Patentansprüche

1. Traverse (1) aufweisend eine quaderförmige Grundstruktur, wobei die Längskanten des Quaders mittels Traversenstangen (2) gebildet sind und an den Längsseiten zwischen den Traversenstangen (2) Querstreben (3) angeordnet sind, wobei die Traversenstangen (2) jeweils zwei offene Enden aufweisen, in die ein Verbindungselement (8) einer Gabel-Zapfen-Verbindung eingesetzt ist, wobei das Verbindungselement (8) eine Hülse (9) umfasst, die in der Traversenstange (2) liegt und mit dieser verbunden ist, wobei die Hülse (9) ein Innengewinde (16) aufweist, in das eine Gewindestange (17) des Verbindungselementes (8) eingeschraubt ist, und wobei die Gewindestange (17) einen Zapfenkopf (18) oder Gabelkopf (24) ausbildet, **dadurch gekennzeichnet, dass** das Verbindungselement (8) ein Sicherungselement umfasst, das die Lage der Gewindestange in der Hülse sichert.

2. Traverse nach Anspruch 1, **dadurch gekennzeichnet, dass** das Innengewinde (16) ein Feingewinde ist.

3. Traverse nach einem der vorhergehenden Ansprüche, **dadurch gekennzeichnet, dass** das Sicherungselement eine Mutter (22) ist, die außerhalb der Hülse (9) auf die Gewindestange (17) geschraubt ist und in Anlage mit einer Anlagefläche der Hülse (9) oder der Traversenstange (2) zur kraftschlüssigen Befestigung der Gewindestange (17) bringbar ist.

4. Traverse nach einem der vorhergehenden Ansprüche, **dadurch gekennzeichnet, dass** die Hülse (9) mit der Traversenstange (2) verstiftet ist.

5. Traverse nach einem der vorhergehenden Ansprüche, **dadurch gekennzeichnet, dass** die Hülse (9) einen auskragenden Rand (14) aufweist, der an der Stirnseite der Traversenstange (2) anliegt.

6. Traverse nach einem der vorhergehenden Ansprüche, **dadurch gekennzeichnet, dass** die Hülse (9) und die Gewindestange (17) aus Stahl gebildet sind.

7. Traverse nach einem der vorhergehenden Ansprüche, **dadurch gekennzeichnet, dass** die Mutter (22) eine Nutmutter ist.

8. Traverse nach einem der vorhergehenden Ansprüche, **dadurch gekennzeichnet, dass** der ausschraubbare Bereich des Gewindes der Gewindestange (17) größer 30 mm ist.

9. Traverse nach einem der vorhergehenden Ansprüche, **dadurch gekennzeichnet, dass** die Gewindelänge (d) zwischen 110 mm und 140 mm ist.

10. Traversenstruktur mit wenigstens zwei Traversen (1) nach einem der vorhergehenden Ansprüche, wobei zwei korrespondierende Verbindungselemente (8) ineinandergreifen und eine Gabel-Zapfen-Verbindung ausbilden.

11. Traversenstruktur nach Anspruch 10, **dadurch gekennzeichnet, dass** die Verbindungselemente unterschiedliche Längen zur Ausbildung einer kreissegmentförmigen Traversenstruktur aufweisen.

12. Verwendung einer Traverse (1) nach einem der vorhergehenden Ansprüche 1 bis 9 für den Bühnenbau.
